# EUROPÄISCHE PATENTSCHRIFT

(11) **EP 3 924 667 B1**
(45) Veröffentlichungstag und Bekanntmachung des Hinweises auf die Patenterteilung: **30.07.2025**
(21) Anmeldenummer: 20706979.0
(22) Anmeldetag: 13.02.2020
(51) Int. Cl.: F23D 1/00

(54) **BRENNSTOFFDÜSE MIT DEHNUNGSSCHLITZEN FÜR EINEN KOHLENSTAUBBRENNER**
FUEL NOZZLE HAVING EXPANSION SLITS FOR A PULVERIZED-COAL BURNER
INJECTEUR DE COMBUSTIBLE À FENTES DE DILATATION POUR UN BRÛLEUR À CHARBON PULVÉRISÉ

(30) Priorität: 13.02.2019 DE 102019103640
(43) Veröffentlichungstag der Anmeldung: 22.12.2021
(73) Patentinhaber: Power Service Solutions GmbH, 47059 Duisburg (DE)
(72) Erfinder: HOFFMEISTER, Falk, 39307 Kleinwusterwitz (DE); HENDRICKS, Reiner, 46147 Oberhausen (DE); GERNAND, Stefan, 40885 Ratingen (DE); MERTIN, Sven, 45127 Essen (DE)
(74) Vertreter: Viering, Jentschura & Partner mbB Patent- und Rechtsanwälte
(86) Internationale Anmeldenummer: PCT/EP2020/053783
(87) Internationale Veröffentlichungsnummer: WO 2020/165357

(56) Entgegenhaltungen:
- EP-A1- 1 540 247
- EP-A1- 1 741 977
- EP-B1- 1 540 247
- CN-U- 206 191 575

## Beschreibung

Die Erfindung richtet sich auf eine Brennstoffdüse für einen Brenner zur Verbrennung von partikelförmigem Brennstoff, insbesondere staubförmigem, kohlenstoffhaltigem Brennstoff wie Kohle oder Biomasse, wobei die Brennstoffdüse als ein Gussteil mit einem einem Brennstoff- oder Primärluftrohr des Brenners zuzuordnenden Brennstoffrohrabschnitt und einem einstückig mit dem Brennstoffrohrabschnitt verbundenen und zur Ausbildung eines Mündungsbereichs des Brennstoff- oder Primärluftrohrs vorgesehenen Mündungsabschnitt ausgebildet ist, wobei der Brennstoffrohrabschnitt ein brennstoffrohrseitiges Ende zur Verbindung mit dem Brennstoff- oder Primärluftrohr und der Mündungsabschnitt ein mündungsseitiges Ende aufweist und, wobei der Mündungsabschnitt der Brennstoffdüse radial außenseitig als ein Strömungselement in Form einer sich konisch in Richtung des mündungsseitigen Endes der Brennstoffdüse radial nach außen erweiternden Luftabweiskehle ausgebildet ist und an seinem mündungsseitigen Ende einen radial nach innen weisenden, mit Zähnen versehenen Stabilisierungsring aufweist,.

Weiterhin richtet sich die Erfindung auf ein Verfahren zur Herstellung einer Brennstoffdüse für einen Brenner zur Verbrennung von partikelförmigem Brennstoff, insbesondere staubförmigem, kohlenstoffhaltigem Brennstoff wie Kohle oder Biomasse, wobei die Brennstoffdüse als ein Gussteil mit einem einem Brennstoff- oder Primärluftrohr des Brenners zuzuordnenden Brennstoffrohrabschnitt und einem einstückig mit dem Brennstoffrohrabschnitt verbundenen und zur Ausbildung eines Mündungsbereichs des Brennstoff- oder Primärluftrohrs vorgesehenen Mündungsabschnitt ausgebildet wird.

Schließlich richtet sich die Erfindung auf einen Brenner zur Verbrennung von partikelförmigem Brennstoff, insbesondere staubförmigem, kohlenstoffhaltigem Brennstoff wie Kohle oder Biomasse, mit einem Brennstoff- oder Primärluftrohr und einem das Brennstoff- oder Primärluftrohr koaxial umgebenden Mantel- oder Sekundärluftrohr, wobei das Brennstoff- oder Primärluftrohr in einer Brennstoffdüse mündet und die Brennstoffdüse als ein Gussteil mit einem dem Brennstoff- oder Primärluftrohr zugeordneten Brennstoffrohrabschnitt und einem einstückig mit dem Brennstoffrohrabschnitt verbundenen und einen Mündungsbereich des Brennstoff- oder Primärluftrohrs ausbildenden Mündungsabschnitt mit einem mündungsseitigen Ende ausgebildet ist, wobei der Mündungsabschnitt der Brennstoffdüse radial außenseitig als ein Strömungselement in Form einer sich konisch in Richtung des mündungsseitigen Endes der Brennstoffdüse radial nach außen erweiternden Luftabweiskehle ausgebildet ist und an seinem mündungsseitigen Ende einen radial nach innen weisenden, mit Zähnen versehenen Stabilisierungsring aufweist.

Bei der Entwicklung von Brennern zur Verbrennung von partikelförmigem Brennstoff, insbesondere staubförmigem, kohlenstoffhaltigem Brennstoff wie Kohle oder Biomasse und im Speziellen Kohlenstaub wird nach wie vor auf eine geringe Rate an bei der Verbrennung freiwerdenden Stickoxiden (NOₓ) besonderer Wert gelegt. Beispielsweise ermöglicht die Aufteilung der Verbrennungsluft in mehrere Teilströme und die Einstellung der Einzelluftströmungen hinsichtlich Luftmenge, Luftverteilung und Drallintensität eine Reduzierung des Stickoxidausstoßes bei der Verbrennung von staubförmigem, kohlenstoffhaltigem Brennstoff.

So ist aus der DE 10 2005 032 109 B4 ein Kohlenstaubbrenner mit einem den Brennstoff, insbesondere Kohlenstaub, fördernden Brennstoff- oder Primärluftrohr bekannt. Um eine gestufte Luftzufuhr zu ermöglichen ist das Brennstoff- oder Primärluftrohr koaxial von einem Mantelluft- oder Sekundärluftrohr umgeben und dieses seinerseits von einem Tertiärluftrohr. Zentral innerhalb des Brennstoff- oder Primärluftrohrs ist ein mit einer Zündlanze ausgestattetes Kernluftrohr angeordnet. Die Zündung des staubförmigen Brennstoffs erfolgt im Mündungsbereich des Brennstoffohrs und wird hier durch Zündung der bei einer initialen Pyrolyse aus dem festen Brennstoff austretenden flüchtigen Bestandteile mittels der Zündlanze durchgeführt.

Durch eine eindeutige zeitliche und örtliche Definition der Zündbedingungen im Mündungsbereich des Brennstoff- oder Primärluftrohrs können die bei der Verbrennung freiwerdenden NOₓ-Emissionen weiter reduziert werden. Hierzu können im Mündungsbereich des Brennstoff- oder Primärluftrohrs verschiedene Strömungselemente vorgesehen sein. Beispielsweise kann gemäß der EP 1 741 977 B1 ein sich konisch radial nach außen hin erweiternder Abschnitt, eine so bezeichnete Luftleitkehle, an der Außenseite des austrittsseitigen Endes des Brennstoffohrs für einen Zündvorgang sorgen, der ohne eine Beeinflussung der Sekundärluft abläuft und nicht durch Luftschwankungen oder Verwirbelungen gestört wird. Ein innenseitig angeordneter Stabilisierungsring mit einem radial nach innen ragenden Zahnkranz dient der Erfassung, Verzögerung und Umlenkung des Brennstoffs, um eine Zündung der Brennstoffpartikel vorzugsweise im Bereich des Zahnkranzes des Stabilisierungsrings zu bewirken. Üblicherweise werden das Brennstoff- oder Primärluftrohr und der Stabilisierungsring zum einen und zum anderen das Brennstoff- oder Primärluftrohr und die Luftabweiskehle im Mündungsbereich durch Schweißnähte, geklammerte oder gebolzte Konstruktionen miteinander verbunden. Gerade aufgrund solcher Schweiß- oder Fügeverbindungen kann es jedoch in dem hochbelasteten und von aggressiven Medien durchströmten Mündungsbereich des Brennstoff- oder Primärluftrohrs zu einer erhöhten Reparatur- und Störanfälligkeit und in der Folge zu einer beeinträchtigten Standzeit kommen.

Um eine derart hervorgerufene Beeinträchtigung der Standzeit zu vermeiden schlägt die EP 1 741 977 B1 weiterhin vor, den Mündungsbereich des Brennstoff- oder Primärluftrohrs als separates Bauteil bzw. Brennstoffdüse einstückig herzustellen und außenseitig inForm eines sich konisch radial nach außen erweiternden Mantelluft- oder Sekundärluftabweisungskonus sowie innenseitig in Form eines Stabilisierungsrings mit radial nach innen weisendem Zahnkranz auszuführen. Dieses vorzugsweise gegossene Bauteil kann dann zum Beispiel mittels einer Rundschweißnaht an die Stirnfläche eines Brennstoff- oder Primärluftrohrs angeschweißt werden, um die Gesamtanzahl der Schweißverbindungen im Mündungsbereich des Brennstoff- oder Primärluftrohrs zu reduzieren. Die EP 1 741 977 A1 offenbart eine Brennstoffdüse mit den Merkmalen des Oberbegriffs des Anspruchs 1 sowie ein Verfahren zur Herstellung einer Brennstoffdüse mit den Merkmalen des Oberbegriffs des Anspruchs 7.

Ein derartiger Brenner mit jeweils konzentrisch zueinander angeordnetem Primär-, Sekundär- und Tertiärrohr sowie einer den Mündungsbereich des Brennstoff- oder Primärluftrohrs ausbildenden und einstückig mit einem nach außen weisenden Luftabweisungskonus sowie einem nach innen weisenden Stabilisierungsring versehenen Brennstoffdüse ist ebenfalls aus der WO 2017/008937 A1 bekannt.

Aber auch bei den zuvor beschriebenen, im Mündungsbereich des Brennstoff- oder Primärluftrohrs einstückig ausgebildeten Brennstoffdüsen kann es nach mehreren Jahren Betriebszeit und häufigen Lastwechseln zu einer temperaturschwankungsbedingten Rissbildung kommen.

In anderen Fachgebieten ist es aus dem Stand der Technik bekannt, zum Ausgleich thermisch bedingter Spannungen längliche Ausnehmungen in Form von Schlitzen vorzusehen.

Auf dem Gebiet der Abgasturbolader für Brennkraftmaschinen ist zum Beispiel in der EP 1 724 443 A1 ein Düsenring offenbart, welcher das Arbeitsmedium auf die Leitschaufeln der Turbine des Abgasturboladers leiten soll. Der Düsenring weist im Wesentlichen einen Außenring und einen Innenring sowie eine Vielzahl dazwischen angeordneter Strömungsleitschaufeln auf. Die Strömungsleitschaufeln sind mit dem Außenring derart verbunden, dass sich diese in radialer Richtung elastisch verformen können. Jeweils zwischen zwei Leitschaufeln des Düsenrings ist ein entlang der Leitschaufelkontur geführter Schlitz in den Außenring eingelassen, um den Leitschaufeln, bei großer thermischer Belastung, eine voneinander und vom Düsenring unabhängige elastische Verformung in radialer Richtung zu ermöglichen.

Auch die EP 1 512 489 A1 betrifft eine ähnliche Aufgabe, nämlich eine Turbinenschaufel zu schaffen, die besonders niedrigen thermischen Spannungen ausgesetzt ist. Im Bereich von Gasturbinen kommt es zusätzlich zu der durch hohe Drehzahlen verursachten mechanischen Belastung auch durch hohe Temperaturen zu einer thermischen Materialbeanspruchung des Schaufelmaterials. Zur Entlastung von thermischen Spannungen, die durch die hohen Temperaturen auftreten, sind in der Schaufelhinterkante der Gasturbinenschaufel Entlastungsschlitze vorgesehen, die sich quer zur Schaufelhinterkante durch diese hindurch erstrecken.

Während die zuvor beschriebenen Turbinenschaufeln zwar hohen, aber im Wesentlichen konstanten Temperaturen ausgesetzt sind, unterliegen NOₓ-arme Brenner der eingangs beschriebenen Art, gerade in konventionellen Kraftwerken mit fossil gefeuerten Dampferzeugern einer thermischen Wechselbelastung. Aufgrund der in neuerer Zeit vermehrten Nutzung von elektrischer Energie aus regenerativen Energiequellen, deren Einspeisung in das Stromnetz nicht gleichmäßig erfolgt, sondern von der Verfügbarkeit von Sonne oder Wind abhängt, ergeben sich auch für fossil befeuerte Kraftwerke höher Anforderungen an die Lastflexibilität. Die jeweils aktuell zur Einspeisung in das Stromnetz erforderliche Dampferzeugungsleistung wird durch Veränderung der Mühlen- bzw. Brennerleistung und durch das Zu- bzw. Abschalten von einzelnen Mahlanlagen und der diesen jeweils zugeordneten Brennern verändert. Das bedeutet, dass bei einem häufigen Lastwechsel ein entsprechendes An- und Abfahren des Brenners und folglich eine erhöhte Anzahl an Zündvorgängen mit damit einhergehenden Temperaturwechseln erfolgen muss.

Aus der CN 206 191 575 U ist eine Brennstoffdüse bekannt, die gleichmäßig verteilt angeordnete Dehnungsfugen oder Dehnungsschlitze aufweist.

Eine gattungsgemäße Brennstoffdüse und ein gattungsgemäßer Brenner sind aus der EP 1 741 977 A1 bekannt. Ebenso ist aus dieser Druckschrift ein Verfahren zur Herstellung einer gattungsgemäßen Brennerdüse mittels eines Gussverfahrens bekannt.

Bei den bekannten NOₓ-armen Brennern besteht die Zündfeuerung in der Regel aus Zündlanzen oder ähnlichen Brennern, mit denen durch Verbrennung von gasförmigem oder flüssigem Hilfsbrennstoff, wie beispielsweise Erdgas oder Heizöl, die für eine Verbrennung notwendige Zündflamme erzeugt wird. Während des Zündvorgangs wird der zunächst nicht im Betrieb befindliche Brenner ("außer Betrieb") unterschiedlichen, durch die zeitlich aufeinander folgenden Stufen des Zündvorgangs bedingten Temperaturen ausgesetzt. So schließt sich an die Zündung des Hilfsbrenners zur Verbrennung des gasförmigen oder flüssigen Hilfsbrennstoffs die Zündung des Hauptbrenners zur Verbrennung des partikelförmigen, insbesondere staubförmigen, kohlenstoffhaltigen Brennstoffs an. Zum Absenken der Dampferzeugerleistung wird die Verbrennung gestoppt und der Brenner erreicht erneut den "außer Betrieb"-Zustand. Bei häufigen Betriebswechseln des Brenners ergeben sich daher häufig erhebliche Temperaturschwankungen im Bereich zwischen 300°C und 1100°C, deren jeweilige Maximalwerte am feuerraumseitigen Ende, d.h. im durch die Brennstoffdüse ausgebildeten Mündungsbereich des auch als Staubrohr bezeichneten Brennstoff- oder Primärluftrohrs erreicht werden. Aufgrund dieser thermischen Wechselbelastung unterliegt das Material der Brennstoffdüse, insbesondere bei einstückigen Brennstoffdüsen, einer erhöhten Gefahr von Rissbildung, welche schließlich zu einem Formverlust der strömungsdefinierenden Bauteile und damit einhergehend zu einer Funktionsminderung bis hin zu einem Funktionsverlust führen kann.

Der Erfindung liegt daher die Aufgabe zugrunde, eine Lösung zu schaffen, die es ermöglicht, die Standzeiten von Brennern zur Verbrennung von partikelförmigem Brennstoff zu optimieren.

Diese Aufgabe wird erfindungsgemäß durch eine Brennerdüse gemäß Anspruch1, ein Verfahren gemäß Anspruch 7 und einen Brenner gemäß Anspruch 8 gelöst.

Vorteilhafte Ausgestaltungen und zweckmäßige Weiterbildungen der Erfindung sind Gegenstand der jeweiligen Unteransprüche.

Bei einer Brennstoffdüse der eingangs näher bezeichneten Art wird die obige Aufgabe erfindungsgemäß dadurch gelöst, dass die Brennstoffdüse entlang ihres Umfangs angeordnete und sich in ihrer Längserstreckung axial in Richtung des mündungsseitigen Endes erstreckende und in einer mündungsseitigen Stirnfläche der Brennstoffdüse endende sowie in Form von die Materialwand der Brennstoffdüse in radialer Richtung durchsetzenden und durchtrennenden Einschnitten ausgebildete Dehnungsschlitze zum Ausgleich einer thermisch bedingten Wechselbelastung der Brennstoffdüse aufweist, wobei der Mündungsabschnitt der Brennstoffdüse mittels der Dehnungsschlitze derart in separate Einzelsegmente unterteilt ist, dass die Luftabweiskehle aufgrund der Dehnungsschlitze in einzelne Luftabweisungssegmente und der Stabilisierungsring aufgrund der Dehnungsschlitze in einzelne Stabilisierungssegmente unterteilt ist, wobei ein Stabilisierungssegment innenseitig jeweils von einem einstückig mit dem jeweiligen Stabilisierungssegment verbundenen Zahnkranzbogen begrenzt ist, und wobei die Einzelsegmente außen jeweils ein Luftabweisungssegment und innen jeweils ein Stabilisierungssegment ausbilden und wobei der Brennstoffrohrabschnitt und der in die Einzelsegmente unterteilte Mündungsabschnitt mittels eines ungeschlitzten zylinderrohrförmigen und auf der dem Brennstoff- oder Primärluftrohr zugewandten Seite des Brennstoffrohrabschnitts ausgebildeten Abschnitts des Brennstoffrohrabschnitts miteinander verbunden und einstückig ausgebildet sind.

Erfindungsgemäß ist somit vorgesehen, eine aufgrund von Temperaturwechseln bedingte thermische Belastung, insbesondere thermisch bedingte Volumenänderung des Materials der Brennstoffdüse, insbesondere im Mündungsbereich des Brennstoff- oder Primärluftrohrs auszugleichen, indem die Brennstoffdüse mit Dehnungsschlitzen ausgebildet ist. Diese Dehnungsschlitze sind als axial in Richtung des mündungsseitigen Endes der Brennstoffdüse verlaufende sowie längs ihrer Längserstreckung die Materialwand der Brennstoffdüse radial von außen zur Innenseite der Brennstoffdüse hin vollständig durchsetzende und durchtrennende Materialaussparungen in Form schmaler länglicher Einschnitte bzw. Durchbrüche ausgeführt und entlang des Umfangs der Brennstoffdüse derart angeordnet, dass ein Ausgleichsraum für eine, bspw. durch den Zündvorgang des Brenners bedingte, Wärmeausdehnung des Materials der Brennstoffdüse geschaffen wird. Der Brennstoffrohrabschnitt und der Mündungsabschnitt bleiben dabei längs und mittels eines kreisringförmigen, keine Dehnungsschlitze aufweisenden und auf der Seite des Brennstoff- oder Primärluftrohres ausgebildeten zylinderrohrförmigen Abschnitts des Brennstoffrohrabschnitts bzw. über einen solchen Abschnitt des Brennstoffrohrabschnitts miteinander verbunden, sodass die Brennstoffdüse insgesamt, aber auch der Brennstoffrohrabschnitt zusammen mit dem in Einzelsegmente geschnittenen Mündungsabschnitt einstückig ausgebildet sind.

Erfindungsgemäß ist somit vorgesehen, dass mittels der Dehnungsschlitze eine Unterteilung des Mündungsabschnitts der Brennstoffdüse und folglich des Mündungsbereichs des jeweils zuzuordnenden Brennstoff- oder Primärluftrohrs, in separate Einzelsegmente erfolgt, welche bei temperaturbedingten Volumenänderungen des Materials der Brennstoffdüse unabhängig voneinander beweglich sind. Auf diese Weise kann eine Übertragung thermisch bedingter Spannungen, welche örtlich begrenzt in einem Bereich bzw. an einem Einzelsegment der Brennstoffdüse auftreten, auf andere Bereiche und/oder benachbarte Einzelsegmente der Brennstoffdüse vermieden werden.

Zusammengefasst lassen sich aufgrund der erfindungsgemäß vorgesehenen Dehnungsschlitze und der Unterteilung des Mündungsabschnitts der Brennstoffdüse in Einzelsegmente thermisch bedingte Wechselbelastungen, wie sie insbesondere beim Betrieb von Brennern in Dampferzeugern auftreten, und die damit einhergehenden Volumenänderungen im Brennstoffdüsenmaterial kompensieren, sodass Materialspannungen reduziert werden. Hierdurch wird die Bildung von Rissen vermindert oder einer Rissbildung sogar vollständig vorgebeugt, wodurch wiederum die Haltbarkeit der Brennstoffdüse und somit die Standzeit eines jeweils zugeordneten Brenners erhöht wird.

Einen für die Initialzündung des Brenners besonders geeigneten Ort stellt das mündungsseitige Ende bzw. der Mündungsabschnitt der Brennstoffdüse dar. Wie beschrieben sind daher vorzugsweise am mündungsseitigen Ende bzw. im Bereich des Mündungsabschnitts zur Definition der Zündbedingungen außenseitige, d.h. radial nach außen gerichtete und/oder innenseitige, d. h. radial nach innen gerichtete Strömungselemente in Form einer Luftabweiskehle und/oder eines Stabilisierungsrings angeordnet. Gerade am Ort der Initialzündung treten jedoch besonders hohe Temperaturen bzw. Temperaturschwankungen auf, wodurch das Material der Brennstoffdüse dort besonders starken Belastungen ausgesetzt ist.

Aus diesem Grund ist erfindungsgemäß auch vorgesehen, dass der Mündungsabschnitt der Brennstoffdüse als eine sich konisch in Richtung des mündungsseitigen Endes radial nach außen erweiternde und aufgrund der Dehnungsschlitze in einzelne Luftabweisungssegmente unterteilte Luftabweiskehle ausgebildet ist.

Entsprechend umfasst erfindungsgemäß der Mündungsabschnitt der Brennstoffdüse an dessen mündungsseitigem Ende einen radial nach innen weisenden, insbesondere mit Zähnen versehenen, und mittels der Dehnungsschlitze in einzelne Stabilisierungssegmente unterteilten Stabilisierungsring, wobei der Mündungsabschnitt und die, insbesondere mit Zähnen versehenen, Stabilisierungssegmente als einstückiges Bauteil ausgebildet sind. Die Einstückigkeit ist durch/über die Verbindung der Stabilisierungssegmente mit dem ungeschlitzten zylinderrohrförmigen Abschnitt des Brennstoffrohrabschnitts auf der dem Brennstoff- oder Primärrohr zugewandten Seite des Brennstoffrohrabschnitts realisiert.

Indem also außenseitig und/oder innenseitig am Mündungsabschnitt der Brennstoffdüse angeordnete Strömungselemente, wie eine Luftabweiskehle als separate, voneinander unabhängige und radial nach außen weisende Luftabweisungssegmente und/oder ein Stabilisierungsring als separate, voneinander unabhängige und radial nach innen weisende Stabilisierungssegmente ausgeführt sind, lassen sich Spannungen, die aufgrund von thermischer Wechselbelastung in besonderem Maße im Bereich des Mündungsabschnitts der Brennstoffdüse auftreten, auch in den dort angeordneten Strömungselementen reduzieren. Auf diese Weise kann eine Rissbildung gerade innerhalb der zur Definition des Zündortes und der Zündbedingungen maßgeblichen Strömungselemente, den Luftabweisungssegmenten und/oder den Stabilisierungssegmenten reduziert und deren Lebensdauer erhöht werden. In Ihrer Gesamtheit erfüllen die einzelnen Luftabweisungssegmente dann die Funktion der an sich bekannten Luftabweiskehle und die einzelnen Stabilisierungssegmente die Funktion des an sich bekannten Stabilisierungsrings, wodurch eine eindeutige zeitliche und örtliche Definition der Zündbedingungen im Mündungsbereich sichergestellt ist.

Ein radial nach innen weisendes Stabilisierungssegment schließt jeweils in mehreren in der Form eines Zahnkranzbogens ausgebildeten Zähnen ab, d. h. das Stabilisierungssegment wird innenseitig von einem einstückig mit dem jeweiligen Stabilisierungssegment verbundenen Zahnkranzbogen begrenzt.

Die gesamte Brennstoffdüse ist als einstückiges Bauteil ausgeführt, wobei die Luftabweisungssegmente und die, insbesondere in einem jeweiligen Zahnkranzbogen abschließenden Stabilisierungssegmente im Mündungsabschnitt der Brennstoffdüse durch die dort vorgesehenen Dehnungsschlitze jeweils voneinander getrennt sind. Aus diesen Merkmalen resultiert eine für thermische Wechselbelastungen, wie sie an Brennstoffdüsen, im Mündungsbereich eines Brennstoff- oder Primärluftrohres insbesondere beim Betrieb von Dampferzeugern in fossil befeuerten Kraftwerken auftreten optimierte und zur Definition konkreter Zündbedingungen geeignete Brennstoffdüse.

Bei einer vorteilhaften Erfindungsausgestaltung entspricht die axiale Länge der Dehnungsschlitze in etwa 1/3 bis 2/3 der axialen Gesamtlänge der Brennstoffdüse.

Was die Anzahl der Dehnungsschlitze betrifft, ist es nach einer ebenso bevorzugten Ausgestaltung der Erfindung vorteilhaft, dass die Anzahl, abhängig vom Umfang der Brennstoffdüse, in einem Bereich zwischen 4 und 8 liegt.

Ein Verhältnis zwischen axialer Länge der Dehnungsschlitze und axialer Gesamtlänge der Brennstoffdüse, welches in einem Bereich zwischen 1/3 und 2/3 liegt, stellt gerade in Kombination mit einer Anzahl an Dehnungsschlitzen, welche in einem Bereich zwischen 4 und 8 liegt, einen optimierten Kompromiss zwischen der zum Ausgleich der thermischen Wechselbelastung erforderlichen Flexibilität und der insgesamt notwendigen Stabilität der Brennstoffdüse dar. Die exakte Anzahl der Dehnungsschlitze richtet sich nach der Größe des Brenners bzw. nach dem Umfang der Brennstoffdüse.

Ein weiterer Vorteil der Erfindung besteht in einer Ausgestaltung, wonach sich die Dehnungsschlitze in den Bereich des Brennstoffrohrabschnitts der Brennstoffdüse erstrecken und jeweils in einer kreisförmigen Ausnehmung münden.

Aufgrund der stetig verlaufenden, radialen Krümmung der kreisförmigen Ausnehmung lassen sich örtlich im Bereich des Brennstoffrohrabschnitts am jeweiligen Ende der Dehnungsschlitze auftretende Spannungen verringern.

Es kann es zweckmäßig sein, dass die jeweiligen Ausnehmungen als kreisförmige Bohrungen ausgeführt sind und die Dehnungsschlitze als von der jeweiligen Ausnehmung ausgehende bis zum mündungsseitigen Ende der Brennstoffdüse verlaufende Einschnitte ausgeführt sind. Eine so gestaltete Ausführung der Brennstoffdüse bietet vor allem Vorteile unter dem Gesichtspunkt der Fertigung bzw. Herstellung von Brennstoffdüsen. Bei der Fertigung einer erfindungsgemäßen Brennstoffdüse lässt sich die radiale und/oder axiale Position des im Brennstoffrohrabschnitt der Brennstoffdüse angeordneten Endes eines Dehnungsschlitzes exakt festlegen, indem an der gewünschten Position eine sich radial in Richtung auf die Längsachse der Brennstoffdüse zu durch die Materialwand der Brennstoffdüse hindurcherstreckende, kreisförmige Bohrung in den Brennstoffrohrabschnitt eingebracht wird. Ausgehend von der kreisförmigen Bohrung kann dann der entsprechende Dehnungsschlitz als ein axial in Richtung des mündungsseitigen Endes der Brennstoffdüse geführter und die Materialwand der Brennstoffdüse durchtrennender Einschnitt ausgeführt werden.

Zur weiteren Vereinfachung der Herstellung und Verringerung der Herstellungskosten ist nach einer bevorzugten Erfindungsausgestaltung vorgesehen, dass die Dehnungsschlitze in ihrer Längserstreckung parallel zu einer Längsachse der Brennstoffdüse verlaufend, insbesondere parallel zueinander verlaufend, und die Längsachse der Brennstoffdüse koaxial umgebend angeordnet sind.

Besonders vorteilhaft können bei dieser Brennstoffdüsenvariante alle Dehnungsschlitze in einem einzigen bzw. in demselben Fertigungsschritt in die Materialwand der Brennstoffdüse geschnitten werden.

Schließlich ist es für eine Brennstoffdüse, gemäß einer Ausführung der Erfindung auch vorteilhaft, dass diese als Schleudergussbauteil ausgebildet ist.

Eine Ausbildung der Brennstoffdüse als Gussteil, insbesondere als Schleudergussteil, eignet sich besonders zur Herstellung eines einstückigen Bauteils, welches die Form von radial nach außen und/oder radial nach innen gerichteten Strömungselementen, wie beispielsweise radial nach außen weisenden Luftabweisungssegmenten und/oder radial nach innen weisenden, insbesondere Zähne umfassenden, Stabilisierungssegmenten aufweist.

Zur Lösung der eingangs genannten Erfindungsaufgabe eignet sich auch ein Verfahren zur Herstellung einer Brennstoffdüse, insbesondere einer erfindungsgemäßen Brennstoffdüse nach einer der zuvor beschriebenen Ausgestaltungen, für einen Brenner zur Verbrennung von partikelförmigem Brennstoff, insbesondere staubförmigem, kohlenstoffhaltigem Brennstoff wie Kohle oder Biomasse, wobei die Brennstoffdüse als ein Gussteil mit einem einem Brennstoff- oder Primärluftrohr des Brenners zuzuordnenden Brennstoffrohrabschnitt und einem einstückig mit dem Brennstoffrohrabschnitt verbundenen und zur Ausbildung eines Mündungsbereichs des Brennstoff- oder Primärluftrohrs vorgesehenen Mündungsabschnitt ausgebildet wird, wobei in einem ersten Fertigungsschritt die Brennstoffdüse mit einem als eine sich konisch in Richtung des mündungsseitigen Endes radial nach außen erweiternde Luftabweiskehle ausgebildeten Mündungsabschnitt und einem an dem mündungsseitigen Ende des Mündungsabschnitts radial nach innen weisenden, insbesondere mit Zähnen versehenen, Stabilisierungsring als einstückiges Bauteil gegossen wird und in einem zweiten, auf den ersten Fertigungsschritt folgenden Fertigungsschritt, insbesondere beabstandet zueinander, kreisförmige Ausnehmungen entlang des Umfangs der Brennstoffdüse in den Brennstoffrohrabschnitt durch die Materialwand der Brennstoffdüse hindurchgehend gebohrt werden und in einem dritten, auf den zweiten Fertigungsschritt folgenden Fertigungsschritt, ausgehend von den in den Brennstoffrohrabschnitt gebohrten, kreisförmigen Ausnehmungen, schmale, insbesondere längliche, Dehnungsschlitze in Form von die Materialwand der Brennstoffdüse in radialer Richtung durchsetzenden und durchtrennenden Einschnitten in Richtung eines mündungsseitigen Endes der Brennstoffdüse und eine mündungsseitige Stirnfläche der Brennstoffdüse durchsetzend und durchtrennend geschnitten werden.

Vorzugsweise wird zu Beginn des Herstellungsverfahrens in dem ersten Fertigungsschritt die Brennstoffdüse mit den radial nach außen weisenden und/oder radial nach innen weisenden Strömungselementen in Form einer Luftabweiskehle und/oder eines, insbesondere mit Zähnen versehenen Stabilisierungsrings in einem Schleudergussverfahren als einstückiges Bauteil hergestellt.

In dem zweiten Fertigungsschritt wird anschließend der Brennstoffrohrabschnitt entlang dessen Umfang vorzugsweise mit 4 bis 8 Bohrungen, abhängig vom Umfang der Brennstoffdüse, versehen, wobei der Abstand der Bohrungen von einem mündungsseitigen Ende der Brennstoffdüse jeweils in etwa 1/3 bis 2/3 der Brennstoffdüsengesamtlänge entspricht.

Ausgehend von diesen Bohrungen werden dann in einem dritten Fertigungsschritt vorzugsweise jeweils parallel zueinander und parallel zu einer Längsachse der Brennstoffdüse verlaufende, schmale, längliche Dehnungsschlitze in Richtung des mündungsseitigen Endes der Brennstoffdüse geschnitten. Indem die Dehnungsschlitze in Form von die Materialwand und die mündungsseitige Stirnfläche der Brennstoffdüse durchsetzenden Einschnitten ausgebildet werden, werden in dem dritten Fertigungsschritt ferner die sich konisch in Richtung des mündungsseitigen Endes radial nach außen erweiternde Luftabweiskehle in einzelne Luftabweissegmente und der radial nach innen weisende, insbesondere mit Zähnen versehene, Stabilisierungsring in einzelne Stabilisierungssegmente unterteilt.

Die erfindungsgemäße Brennstoffdüse eignet sich sowohl zum Nachrüsten oder als Ersatzteil für Brenner, welche insbesondere in bereits bestehenden fossil befeuerten Dampfkraftwerken Verwendung finden. Alternativ ist es aber auch denkbar, das Brennstoff- oder Primärluftrohr eines Brenners direkt bei dessen Herstellung mit erfindungsgemäßen, im Mündungsbereich des Brennstoff- oder Primärluftrohrs angeordneten Dehnungsschlitzen zu versehen.

Bei einem Brenner der eingangs näher bezeichneten Art wird die obige Aufgabe erfindungsgemäß dadurch gelöst, dass der Brenner eine Brennstoffdüse nach Anspruch 1 umfasst, wobei der Brenner ein Brennstoff- oder Primärluftrohr und ein das Brennstoff- oder Primärluftrohr koaxial umgebendes Mantel- oder Sekundärluftrohr aufweist, wobei das Brennstoff- oder Primärluftrohr in der Brennstoffdüse mündet und die Brennstoffdüse als ein Gussteil mit einem dem Brennstoff- oder Primärluftrohr zugeordneten Brennstoffrohrabschnitt und einem einstückig mit dem Brennstoffrohrabschnitt verbundenen und einen Mündungsbereich des Brennstoff- oder Primärluftrohrs ausbildenden Mündungsabschnitt mit einem mündungsseitigen Ende ausgebildet ist, wobei der Mündungsabschnitt der Brennstoffdüse radial außenseitig als ein Strömungselement in Form einer sich konisch in Richtung des mündungsseitigen Endes der Brennstoffdüse radial nach außen erweiternden Luftabweiskehle ausgebildet ist und an seinem mündungsseitigen Ende einen radial nach innen weisenden, mit Zähnen versehenen Stabilisierungsring aufweist, wobei die Brennstoffdüse entlang ihres Umfangs angeordnete und sich in ihrer Längserstreckung axial in Richtung des mündungsseitigen Endes erstreckende und in einer mündungsseitigen Stirnfläche der Brennstoffdüse endende sowie in Form von die Materialwand der Brennstoffdüse in radialer Richtung durchsetzenden und durchtrennenden Einschnitten ausgebildete Dehnungsschlitze zum Ausgleich einer thermisch bedingten Wechselbelastung der Brennstoffdüse aufweist, wobei der Mündungsabschnitt der Brennstoffdüse mittels der Dehnungsschlitze derart in separate Einzelsegmente unterteilt ist, dass die Luftabweiskehle aufgrund der Dehnungsschlitze in einzelne Luftabweisungssegmente und der Stabilisierungsring aufgrund der Dehnungsschlitze in einzelne Stabilisierungssegmente unterteilt ist, wobei ein Stabilisierungssegment innenseitig jeweils von einem einstückig mit dem jeweiligen Stabilisierungssegment verbundenen Zahnkranzbogen begrenzt ist, und wobei die Einzelsegmente außen jeweils ein Luftabweisungssegment und innen jeweils ein Stabilisierungssegment ausbilden und wobei der Brennstoffrohrabschnitt und der in die Einzelsegmente unterteilte Mündungsabschnitt mittels eines ungeschlitzten zylinderrohrförmigen und auf der dem Brennstoff- oder Primärluftrohr zugewandten Seite des Brennstoffrohrabschnitts ausgebildeten Abschnitts des Brennstoffrohrabschnitts miteinander verbunden und einstückig ausgebildet sind.

Erfindungsgemäß kennzeichnet sich ein solcher Brenner dadurch, dass die Brennstoffdüse entlang ihres Umfangs angeordnete und sich in ihrer Längserstreckung axial in Richtung des mündungsseitigen Endes erstreckende und in einer mündungsseitigen Stirnfläche der Brennstoffdüse endende sowie in Form von die Materialwand der Brennstoffdüse in radialer Richtung durchsetzenden und durchtrennenden Einschnitten ausgebildete Dehnungsschlitze zum Ausgleich einer thermisch bedingten Wechselbelastung der Brennstoffdüse aufweist.

Die Erfindung ist grundsätzlich nicht auf Brenner mit einem Brennstoff- oder Primärluftrohr dessen Brennstoffdüse als separates, einstückiges Bauteil ausgeführt ist beschränkt. So ist es auch denkbar, den Mündungsbereich eines eine integrale Brennstoffdüse aufweisenden Brennstoff- oder Primärluftrohrs erfindungsgemäß mit Dehnungsschlitzen zu versehen, um die dort auftretenden thermisch bedingten Wechselbelastungen auszugleichen.

In vorteilhafter Ausgestaltung des erfindungsgemäßen Brenners ist dann vorgesehen, dass der Brennstoffrohrabschnitt der Brennstoffdüse ein brennstoffrohrseitiges Ende aufweist und das Brennstoff- oder Primärluftrohr mit dem brennstoffrohrseitigen Ende des Brennstoffrohrabschnitts verbunden, insbesondere verschweißt, ist.

Vorzugsweise sind also der erfindungsgemäße Brenner und dessen Brennstoffdüse als jeweils separate Bauteile hergestellt, wobei die Brennstoffdüse insbesondere bereits bei deren Herstellung mit Dehnungsschlitzen versehen wird. Die Brennstoffdüse kann dann beispielsweise mittels einer Rundschweißnaht an die Stirnfläche des Brennstoff- oder Primärluftrohrs angeschweißt werden. Bei dieser Ausführung ist besonders vorteilhaft, dass auch etwaige, radial nach außen und/oder nach innen weisende Strömungselemente bereits bei der Herstellung der Brennstoffdüse an ihren Mündungsabschnitt und/oder an ihr mündungsseitiges Ende einstückig angeformt werden können.

Schließlich zeichnet sich der erfindungsgemäße Brenner gemäß Anspruch 8 oder 9 in Ausgestaltung noch dadurch aus, dass die Brennstoffdüse gemäß einem der Ansprüche 2 - 6 ausgebildet ist.

Die Erfindung ist nachstehend anhand der Zeichnungen beispielhaft näher erläutert. Diese zeigen in
- Figur 1: eine schematisch perspektivische Darstellung einer beispielhaften Ausführungsform einer erfindungsgemäßen Brennstoffdüse mit sieben Dehnungsschlitzen und
- Figur 2: eine schematische Seitenansicht der beispielhaften Ausführungsform der erfindungsgemäßen Brennstoffdüse aus Figur 1.

Die Figur 1 zeigt in schematisch perspektivischer Darstellung eine beispielhafte Ausführungsform einer erfindungsgemäßen Brennstoffdüse 100. Die gezeigte Brennstoffdüse 100 weist einen Brennstoffrohrabschnitt 110 auf, dessen brennstoffrohrseitiges Ende 111 zur Verbindung mit einem anhand der gestrichelten Linie angedeuteten Brennstoff- oder Primärluftrohr 200 eines nicht weiter dargestellten Brenners geeignet ist. In dem Brennstoff- oder Primärluftrohr 200 wird bei einem Betrieb des Brenners beispielsweise ein Traggas, insbesondere Luft, in Mischung mit einem körnigen, pulverigen festen Brennstoff wie Kohle und/oder Biomasse gefördert. An den Brennstoffrohrabschnitt 110 angrenzend und als einstückiges Bauteil mit diesem ausgebildet weist die Brennstoffdüse 100 ferner einen Mündungsabschnitt 120 auf, dessen mündungsseitiges Ende 121 beim Betrieb des Brenners einem nicht dargestellten Feuerraum zugeordnet ist bzw. in den Feuerraum hineinragt und so einen Mündungsbereich 210 des Brennstoffrohrs 200 ausbildet. Entlang des Umfangs der Brennstoffdüse 100 sind mehrere, hier sieben, Dehnungsschlitze 160 in jeweils gleichem Abstand zueinander angeordnet. Die Dehnungsschlitze 160 verlaufen sowohl parallel zueinander, als auch parallel zu einer Längsachse z der Brennstoffdüse 100 bzw. umgeben die Längsachse z der Brennstoffdüse 100 koaxial. Die Dehnungsschlitze 160 sind in Form schmaler, sich in Richtung längs der Längsachse z erstreckender Längsabschnitte und Längsschlitze ausgebildet.

Ein erstes Ende eines jeden Dehnungsschlitzes 160 mündet jeweils in einer kreisförmigen Ausnehmung 161, insbesondere einer Bohrung, welche den Brennstoffrohrabschnitt 110 radial durchsetzt, d. h. durch die Materialwand der Brennstoffdüse 100 hindurchgehend eine Verbindung von der Außenseite der Brennstoffdüse 100 zu deren Innenraum hin ausbildet. Ausgehend von der zugeordneten Ausnehmung 161 erstreckt sich ein jeweiliger Dehnungsschlitz 160 axial in Richtung des mündungsseitigen Endes 121 der Brennstoffdüse 100. Der Abstand zwischen einer Ausnehmung 161 und dem mündungsseitigen Ende 121 der Brennstoffdüse 100 bzw. die Länge eines Dehnungsschlitzes 160 entspricht in etwa 2/3 der axialen Gesamtlänge der Brennstoffdüse 100. Die Dehnungsschlitze 160 sind die Brennstoffdüse 100 in radialer Richtung vollständig durchsetzend, d. h. die Materialwand der Brennstoffdüse 100 vollständig durchtrennend, ausgeführt und enden in axialer Längsrichtung in einer mündungsseitigen Stirnfläche 122 der Brennstoffdüse 100, sodass ein Teil des Brennstoffrohrabschnitts 110 und der Mündungsabschnitt 120 der Brennstoffdüse 100 mittels der Dehnungsschlitze 160 in voneinander getrennte, unabhängig bewegliche Einzelsegmente 130 unterteilt ist. Aufgrund der Dehnungsschlitze 160 lassen sich thermisch bedingte Volumenänderungen des Materials der Brennstoffdüse 100 kompensieren, sodass insgesamt durch thermische Wechselbelastungen verursachte Spannungen reduziert werden, was zu einer Verringerung von Rissbildung und somit einer höheren Haltbarkeit der Brennstoffdüse 100 führt. Mittels der Ausnehmungen 161 lassen sich außerdem Spannungen, die am Ende eines jeweiligen Dehnungsschlitzes 160 aufgrund von Relativbewegungen verschiedener Einzelsegmente 130 zueinander auftreten, reduzieren.

Die Brennstoffdüse 100 ist in ihrem Mündungsabschnitt 120 mit Strömungselementen zur Vorgabe und Definition der Zündbedingungen versehen. Am mündungsseitigen Ende 121 weist der Mündungsabschnitt 120 radial nach innen weisende Stabilisierungssegmente 150 auf, welche insgesamt einen Zahnkranzring ausbilden und jeweils durch einen die Materialwand der Brennstoffdüse 100 in radialer Richtung durchtrennenden Dehnungsschlitz 160 voneinander getrennt bzw. beabstandet sind. Jedes Stabilisierungssegment 150 schließt in einem Zahnkranzbogen mit nach innen weisenden Zähnen 151 ab bzw. wird von den Zähnen 151 begrenzt. Die Stabilisierungssegmente 150 mit den zugehörigen Zähnen 151 sind einzeln, voneinander unabhängig beweglich, um thermisch bedingte Spannungen auszugleichen und bilden in ihrer Gesamtheit einen Stabilisierungsring mit Zähnen 151 zur Erfassung, Verzögerung und Umlenkung des im Brennstoff- oder Primärluftrohr 200 geführten Brennstoffs.

In der Figur 2, welche eine schematische Seitenansicht der beispielhaften Ausführungsform der erfindungsgemäßen Brennstoffdüse 100 aus Figur 1 zeigt, ist gut zu erkennen, dass der Mündungsabschnitt 120 radial außenseitig die Form eines weiteren Strömungselements aufweist. So ist der Mündungsabschnitt 120 in der Form von sich konisch in Richtung des mündungsseitigen Endes 121 radial nach außen erweiternden Luftabweisungssegmenten 140 ausgeformt. Die Luftabweisungssegmente 140 sind jeweils mittels eines Dehnungsschlitzes 160 voneinander getrennt bzw. beabstandet und voneinander unabhängig beweglich, um thermisch bedingte Spannungen auszugleichen. In ihrer Gesamtheit bilden die Luftabweisungssegmente 140 ein Strömungselement in Form einer Luftabweiskehle aus. Gemeinsam mit einem hier nicht dargestellten Mantelluft- oder Sekundärluftrohr, welches üblicherweise bei Brennern zur Verbrennung von staubförmigem Kohlenstoff das Brennstoff- oder Primärluftrohr 200 koaxial umgibt, ermöglichen die Luftabweisungssegmente 140 einen Zündvorgang, der ohne Beeinflussung der Sekundärluft abläuft und nicht durch Luftschwankungen oder Verwirbelungen gestört wird. Das brennstoffrohrseitige Ende 111, welches den Brennstoffrohrabschnitt 110 der Brennstoffdüse 100 begrenzt, ist zur Verbindung mit dem Brennstoff- oder Primärluftrohr 200 (siehe Figur 1) eines Brenners vorgesehen und lässt sich beispielsweise mit der Stirnseite des Brennstoff- oder Primärluftrohrs 200 verschweißen.

Wie den Figuren 1 und 2 zu entnehmen, ist die gesamte Brennstoffdüse 100 als einstückiges Bauteil ausgeführt und vorzugsweise im Schleudergussverfahren hergestellt. In Kombination mit den zum mündungsseitigen Ende 121 geführten Dehnungsschlitzen 160 wird somit ein spannungsarmes Bauteil bereitgestellt, welches zur Verwendung als Brennstoffdüse 100 im aufgrund von ausgeprägten Temperaturschwankungen thermisch besonders belasteten Mündungsbereich 210 eines Brennstoff- oder Primärluftrohrs 200 eines Brenners für ein Dampfkraftwerk geeignet ist. Aufgrund der verminderten Rissbildung in der erfindungsgemäßen Brennstoffdüse 100 kann die Standzeit eines damit ausgestatteten Brenners erheblich erhöht werden.

Der Brennstoffrohrabschnitt 110 und der Mündungsabschnitt 120 sind längs und mittels eines kreisringförmigen, keine Dehnungsschlitze aufweisenden und auf der Seite des Brennstoff- oder Primärluftrohres 200 ausgebildeten zylinderrohrförmigen Abschnitts des Brennstoffrohrabschnitts 110 bzw. über einen solchen Abschnitt des Brennstoffrohrabschnitts 110 miteinander verbunden, sodass die Brennstoffdüse 100 insgesamt, aber auch der Brennstoffrohrabschnitt 110 zusammen mit dem in Einzelsegmente 130 geschnittenen Mündungsabschnitt 120 einstückig ausgebildet sind.

Die Form der Einschnitte bzw. Dehnungsschlitze 160 muss nicht in einer gerade länglichen Form ausgebildet sein. Die Einschnitte bzw. Dehnungsschlitze 160 könne auch bogenförmig oder gewellt oder ähnlich ausgebildet sein.

Auch wenn im Ausführungsbeispiel die Bohrungen oder Ausnehmungen 161 und damit der Beginn eines jeden Dehnungsschlitzes 160 im Bereich des Brennstoffrohrabschnitts 110 ausgebildet sind, so können diese, d.h. die Bohrungen und Ausnehmungen 161 sowie der Beginn der Dehnungsschlitze 160, aber auch genau im Übergang vom Brennstoffrohrabschnitt 110 zum Mündungsabschnitt 120 oder ausschließlich im Mündungsabschnitt 120 ausgebildet sein.

Die Bohrungen 160 und die Dehnungsschlitze 161 können mechanisch spanend in die Materialwand gebohrt und geschnitten werden oder mittels Laserstrahl in der Materialwand ausgebildet werden.

### Bezugszeichenliste:

- 100: Brennstoffdüse
- 110: Brennstoffrohrabschnitt
- 111: brennstoffrohrseitiges Ende
- 120: Mündungsabschnitt
- 121: mündungsseitiges Ende
- 122: mündungsseitige Stirnfläche
- 130: Einzelsegment
- 140: Luftabweisungssegment
- 150: Stabilisierungssegment
- 151: Zähne
- 160: Dehnungsschlitz
- 161: Ausnehmung
- 200: Brennstoff- oder Primärluftrohr
- 210: Mündungsbereich des Brennstoff- oder Primärluftrohrs
- z: Längsachse der Brennstoffdüse

## Patentansprüche

1. Brennstoffdüse (100) für einen Brenner zur Verbrennung von partikelförmigem Brennstoff, insbesondere staubförmigem, kohlenstoffhaltigem Brennstoff wie Kohle oder Biomasse, wobei die Brennstoffdüse (100) als ein Gussteil mit einem einem Brennstoff- oder Primärluftrohr (200) des Brenners zuzuordnenden Brennstoffrohrabschnitt (110) und einem einstückig mit dem Brennstoffrohrabschnitt (110) verbundenen und zur Ausbildung eines Mündungsbereichs (210) des Brennstoff- oder Primärluftrohrs (200) vorgesehenen Mündungsabschnitt (120) ausgebildet ist , wobei der Brennstoffrohrabschnitt (110) ein brennstoffrohrseitiges Ende (111) zur Verbindung mit dem Brennstoff- oder Primärluftrohr (200) und der Mündungsabschnitt (120) ein mündungsseitiges Ende (121) aufweist und, wobei der Mündungsabschnitt (120) der Brennstoffdüse (100) radial außenseitig als ein Strömungselement in Form einer sich konisch in Richtung des mündungsseitigen Endes (121) der Brennstoffdüse (100) radial nach außen erweiternden Luftabweiskehle ausgebildet ist und an seinem mündungsseitigen Ende (121) einen radial nach innen weisenden, mit Zähnen (151) versehenen Stabilisierungsring aufweist,
**dadurch gekennzeichnet,**
**dass** die Brennstoffdüse (100) entlang ihres Umfangs angeordnete und sich in ihrer Längserstreckung axial in Richtung des mündungsseitigen Endes (121) erstreckende und in einer mündungsseitigen Stirnfläche (122) der Brennstoffdüse (100) endende sowie in Form von die Materialwand der Brennstoffdüse (100) in radialer Richtung durchsetzenden und durchtrennenden Einschnitten ausgebildete Dehnungsschlitze (160) zum Ausgleich einer thermisch bedingten Wechselbelastung der Brennstoffdüse (100) aufweist, wobei der Mündungsabschnitt (120) der Brennstoffdüse (100) mittels der Dehnungsschlitze (160) derart in separate Einzelsegmente (130) unterteilt ist, dass die Luftabweiskehle aufgrund der Dehnungsschlitze (160) in einzelne Luftabweisungssegmente (140) und der Stabilisierungsring aufgrund der Dehnungsschlitze (160) in einzelne Stabilisierungssegmente (150) unterteilt ist, wobei ein Stabilisierungssegment (150) innenseitig jeweils von einem einstückig mit dem jeweiligen Stabilisierungssegment (150) verbundenen Zahnkranzbogen begrenzt ist, und wobei die Einzelsegmente (130) außen jeweils ein Luftabweisungssegment (140) und innen jeweils ein Stabilisierungssegment (150) ausbilden und wobei der Brennstoffrohrabschnitt (110) und der in die Einzelsegmente (130) unterteilte Mündungsabschnitt (120) mittels eines ungeschlitzten zylinderrohrförmigen und auf der dem Brennstoff- oder Primärluftrohr (200) zugewandten Seite des Brennstoffrohrabschnitts (110) ausgebildeten Abschnitts des Brennstoffrohrabschnitts (110) miteinander verbunden und einstückig ausgebildet sind.

2. Brennstoffdüse (100) nach Anspruch 1, **dadurch gekennzeichnet, dass** die axiale Länge der Dehnungsschlitze (160) in etwa 1/3 bis 2/3 der axialen Gesamtlänge der Brennstoffdüse (100) entspricht.

3. Brennstoffdüse (100) nach Anspruch 1 oder 2, **dadurch gekennzeichnet, dass** die Anzahl der Dehnungsschlitze (160) in einem Bereich zwischen 4 und 8 liegt.

4. Brennstoffdüse (100) nach einem der vorhergehenden Ansprüche, **dadurch gekennzeichnet, dass** sich die Dehnungsschlitze (160) in den Bereich des Brennstoffrohrabschnitts (110) der Brennstoffdüse (100) erstrecken und jeweils in einer kreisförmigen Ausnehmung (161) münden.

5. Brennstoffdüse (100) nach einem der vorhergehenden Ansprüche, **dadurch gekennzeichnet, dass** die Dehnungsschlitze (160) in ihrer Längserstreckung parallel zu einer Längsachse (z) der Brennstoffdüse (100) verlaufend, insbesondere parallel zueinander verlaufend, und die Längsachse (z) der Brennstoffdüse (100) koaxial umgebend angeordnet sind.

6. Brennstoffdüse (100) nach einem der vorhergehenden Ansprüche, **dadurch gekennzeichnet, dass** die Brennstoffdüse (100) als Schleudergussbauteil ausgebildet ist.

7. Verfahren zur Herstellung einer Brennstoffdüse (100), insbesondere einer Brennstoffdüse (100) nach einem der vorhergehenden Ansprüche, für einen Brenner zur Verbrennung von partikelförmigem Brennstoff, insbesondere staubförmigem, kohlenstoffhaltigem Brennstoff wie Kohle oder Biomasse, wobei die Brennstoffdüse (100) als ein Gussteil mit einem einem Brennstoff- oder Primärluftrohr (200) des Brenners zuzuordnenden Brennstoffrohrabschnitt (110) und einem einstückig mit dem Brennstoffrohrabschnitt (110) verbundenen und zur Ausbildung eines Mündungsbereichs (210) des Brennstoff- oder Primärluftrohrs (200) vorgesehenen Mündungsabschnitt (120) ausgebildet wird, wobei
- in einem ersten Fertigungsschritt die Brennstoffdüse (100) mit einem als eine sich konisch in Richtung des mündungsseitigen Endes (121) radial nach außen erweiternde Luftabweiskehle ausgebildeten Mündungsabschnitt (120) und einem an dem mündungsseitigen Ende (121) des Mündungsabschnitts (120) radial nach innen weisenden, insbesondere mit Zähnen (151) versehenen, Stabilisierungsring als einstückiges Bauteil gegossen wird,
**dadurch gekennzeichnet, dass**
- in einem zweiten, auf den ersten Fertigungsschritt folgenden Fertigungsschritt kreisförmige Ausnehmungen (161) entlang des Umfangs der Brennstoffdüse (100) in den Brennstoffrohrabschnitt (110) durch die Materialwand der Brennstoffdüse (100) hindurchgehend gebohrt werden, und
- in einem dritten, auf den zweiten Fertigungsschritt folgenden Fertigungsschritt, ausgehend von den in den Brennstoffrohrabschnitt (110) gebohrten, kreisförmigen Ausnehmungen (161), Dehnungsschlitze (160) in Form von die Materialwand der Brennstoffdüse (100) in radialer Richtung durchsetzenden und durchtrennenden Einschnitten in Richtung eines mündungsseitigen Endes (121) der Brennstoffdüse (100) und eine mündungsseitige Stirnfläche (122) der Brennstoffdüse (100) durchsetzend und durchtrennend geschnitten werden.

8. Brenner zur Verbrennung von partikelförmigem Brennstoff, insbesondere staubförmigem, kohlenstoffhaltigem Brennstoff wie Kohle oder Biomasse, mit einer Brennstoffdüse (100) nach Anspruch 1, wobei der Brenner ein Brennstoff- oder Primärluftrohr (200) und ein das Brennstoff- oder Primärluftrohr (200) koaxial umgebendes Mantel- oder Sekundärluftrohr aufweist, wobei das Brennstoff- oder Primärluftrohr (200) in der Brennstoffdüse (100) mündet und Brennstoffrohrabschnitt (110) zugeordnet ist.

9. Brenner nach Anspruch 8, **dadurch gekennzeichnet, dass** der Brennstoffrohrabschnitt (110) der Brennstoffdüse (100) ein brennstoffrohrseitiges Ende (111) aufweist und das Brennstoff- oder Primärluftrohr (200) mit dem brennstoffrohrseitigen Ende (111) des Brennstoffrohrabschnitts (110), verbunden, insbesondere verschweißt, ist.

10. Brenner nach Anspruch 8 oder 9, **dadurch gekennzeichnet, dass** die Brennstoffdüse (100) gemäß einem der Ansprüche 2 - 6 ausgebildet ist.

## Claims

1. Fuel nozzle (100) for a burner for burning particulate fuel, in particular powdered, carbon-containing fuel such as coal or biomass, wherein the fuel nozzle (100) is formed as a cast portion having a fuel pipe portion (110) to be associated with a fuel pipe or primary air pipe (200) of the burner and an opening portion (120) integrally connected to the fuel pipe portion (110) and provided for forming an opening region (210) of the fuel pipe or primary air pipe (200), wherein the fuel pipe portion (110) comprises a fuel pipe side end (111) for connection to the fuel pipe or primary air pipe (200) and the opening portion (120) comprises an opening side end (121), and wherein the opening portion (120) of the fuel nozzle (100) radially on the outside is formed as a flow element in the form of an air deflection groove which widens conically in the direction of the opening side end (121) of the fuel nozzle (100) radially outward and comprises at its opening side end (121) a stabilizing ring provided with teeth (151), directed radially inwards,
**characterized in that**
the fuel nozzle (100) comprises expansion slits (160), which are arranged along its circumference and extend axially in the longitudinal extension thereof in the direction of the opening side end (121), and end in an opening side end face (122) of the fuel nozzle (100) and are formed in the form of incisions which penetrate and sever the material wall of the fuel nozzle (100) in the radial direction, for compensating for a thermally induced alternating load on the fuel nozzle (100), wherein the opening portion (120) of the fuel nozzle (100) is subdivided into separate individual segments (130) by means of the expansion slits (160) in such a way that the air deflection groove is subdivided due to the expansion slits (160) into individual air deflection segments (140) and the stabilizing ring is subdivided into individual stabilizing segments (150) due to the expansion slits (160), wherein a stabilizing segment (150) is respectively limited on the inside by a toothed rim arc integrally connected to the respective stabilizing segment (150), and wherein the individual segments (130) on the outside respectively form an air deflection segment (140) and on the inside respectively form a stabilizing segment (150), and wherein the fuel pipe portion (110) and the opening portion (120) subdivided into the individual segments (130) are connected to each other and formed integrally by means of an unslitted cylinder pipe shaped portion of the fuel pipe portion (110) formed on the side of the fuel pipe portion (110) facing the fuel pipe or primary air pipe (200).

2. Fuel nozzle (100) according to claim 1, **characterized in that** the axial length of the expansion slits (160) corresponds approximately to 1/3 to 2/3 of the axial overall length of the fuel nozzle (100).

3. Fuel nozzle (100) according to claim 1 or 2, **characterized in that** the number of the expansion slits (160) is in a range between 4 and 8.

4. Fuel nozzle (100) according to any one of the preceding claims, **characterized in that** the expansion slits (160) extend into the region of the fuel pipe portion (110) of the fuel nozzle (100) and respectively open into a circular recess (161).

5. Fuel nozzle (100) according to any one of the preceding claims, **characterized in that** the expansion slits (160) are arranged to extend in their longitudinal extension parallel to a longitudinal axis (z) of the fuel nozzle (100), in particular to extend parallel to one another, and to coaxially surround the longitudinal axis (z) of the fuel nozzle (100).

6. Fuel nozzle (100) according to any one of the preceding claims, **characterized in that** the fuel nozzle (100) is configured as a centrifugally cast component.

7. Method of producing a fuel nozzle (100), in particular a fuel nozzle (100) according to any one of the preceding claims, for a burner for burning particulate fuel, in particular powdered, carbon-containing fuel such as coal or biomass, wherein the fuel nozzle (100) is formed as a cast portion having a fuel pipe portion (110) to be associated with a fuel pipe or primary air pipe (200) of the burner and an opening portion (120) integrally connected to the fuel pipe portion (110) and provided for forming an opening region (210) of the fuel pipe or primary air pipe (200), wherein
- in a first manufacturing step, the fuel nozzle (100) is cast as an integral component with an opening portion (120) formed as an air deflection groove widening conically in the direction of the opening side end (121) radially outward and with a stabilizing ring directed radially inward at the opening side end (121) of the opening portion (120) and provided, in particular, with teeth (151),
**characterized in that**,
- in a second manufacturing step following the first manufacturing step, circular recesses (161) are drilled along the circumference of the fuel nozzle (100) in the fuel pipe portion (110) penetrating through the material wall of the fuel nozzle (100), and
- in a third manufacturing step following the second manufacturing step, starting from the circular recesses (161) drilled in the fuel pipe portion (110), expansion slits (160) in the form of incisions penetrating and severing the material wall of the fuel nozzle (100) in the radial direction are cut in the direction of an opening side end (121) of the fuel nozzle (100) and penetrating and severing an opening side end face (122) of the fuel nozzle (100).

8. Burner for burning particulate fuel, in particular powdered, carbon-containing fuel such as coal or biomass, having a fuel nozzle (100) according to claim 1, wherein the burner comprises a fuel pipe or primary air pipe (200) and a jacket pipe or secondary air pipe coaxially surrounding the fuel pipe or primary air pipe (200), the fuel pipe or primary air pipe (200) opening into the fuel nozzle (100) and being associated with the fuel pipe portion (110).

9. Burner according to claim 8, **characterized in that** the fuel pipe portion (110) of the fuel nozzle (100) comprises a fuel pipe side end (111) and the fuel pipe or primary air pipe (200) is connected, in particular welded, to the fuel pipe side end (111) of the fuel pipe portion (110).

10. Burner according to claim 8 or 9, **characterized in that** the fuel nozzle (100) is configured according to any one of claims 2 to 6.

## Revendications

1. Buse de combustible (100) pour un brûleur pour brûler un combustible particulaire, en particulier un combustible pulvérulent contenant du carbone, tel que du charbon ou de la biomasse, dans laquelle la buse de combustible (100) est formée comme une partie moulée comportant une partie de tuyau de combustible (110) destinée à être associée à un tuyau de combustible ou à un tuyau d'air primaire (200) du brûleur et une partie d'ouverture (120) reliée d'un seul tenant à la partie de tuyau de combustible (110) et destinée à former une zone d'ouverture (210) du tuyau de combustible ou du tuyau d'air primaire (200), dans laquelle la partie de tuyau de combustible (110) comprend une extrémité côté tuyau de combustible (111) pour être raccordée au tuyau de combustible ou au tuyau d'air primaire (200) et la partie d'ouverture (120) comprend une extrémité côté ouverture (121), et dans laquelle la partie d'ouverture (120) de la buse de combustible (100) est formée radialement à l'extérieur comme un élément d'écoulement sous la forme d'une rainure de déviation d'air qui s'élargit de manière conique dans la direction de l'extrémité côté ouverture (121) de la buse de combustible (100) radialement vers l'extérieur et comprend, à son extrémité côté ouverture (121), une bague de stabilisation pourvue de dents (151), orientée radialement vers l'intérieur,
**caractérisée en ce que**
la buse de combustible (100) comprend des fentes d'expansion (160) qui sont disposées le long de sa circonférence et s'étendent axialement dans son extension longitudinale en direction de l'extrémité côté ouverture (121), et se terminent dans une face d'extrémité côté ouverture (122) de la buse de combustible (100) et sont formées sous la forme d'incisions qui traversent et sectionnent la paroi matérielle de la buse de combustible (100) dans la direction radiale, pour compenser une charge alternée induite thermiquement sur la buse de combustible (100), dans laquelle la partie d'ouverture (120) de la buse de combustible (100) est subdivisée en segments individuels séparés (130) au moyen des fentes d'expansion (160) de telle sorte que la rainure de déviation d'air est subdivisée, grâce aux fentes d'expansion (160), en segments de déviation d'air individuels (140) et que l'anneau de stabilisation est subdivisé, grâce aux fentes d'expansion (160), en segments de stabilisation individuels (150), dans laquelle un segment de stabilisation (150) est respectivement limité à l'intérieur par un arc de couronne dentée relié d'un seul tenant au segment de stabilisation respectif (150), et dans laquelle les segments individuels (130) forment respectivement à l'extérieur un segment de déviation d'air (140) et à l'intérieur un segment de stabilisation (150), et dans lequel la partie de tuyau de combustible (110) et la partie d'ouverture (120) subdivisée en segments individuels (130) sont reliées entre elles et formées d'un seul tenant au moyen d'une partie en forme de tuyau cylindrique non fendue de la partie de tuyau de combustible (110) formée sur le côté de la partie de tuyau de combustible (110) tourné vers le tuyau de combustible ou le tuyau d'air primaire (200).

2. Buse de combustible (100) selon la revendication 1, **caractérisée en ce que** la longueur axiale des fentes d'expansion (160) correspond approximativement à 1/3 à 2/3 de la longueur axiale totale de la buse de combustible (100).

3. Buse de combustible (100) selon la revendication 1 ou 2, **caractérisée en ce que** le nombre de fentes d'expansion (160) est compris entre 4 et 8.

4. Buse de combustible (100) selon l'une quelconque des revendications précédentes, **caractérisée en ce que** les fentes d'expansion (160) s'étendent dans la région de la partie de tuyau de combustible (110) de la buse de combustible (100) et débouchent respectivement dans un évidement circulaire (161).

5. Buse de combustible (100) selon l'une quelconque des revendications précédentes, **caractérisée en ce que** les fentes d'expansion (160) sont agencées de manière à s'étendre dans leur extension longitudinale parallèlement à un axe longitudinal (z) de la buse de combustible (100), en particulier de manière à s'étendre parallèlement les unes aux autres, et à entourer coaxialement l'axe longitudinal (z) de la buse de combustible (100).

6. Buse de combustible (100) selon l'une quelconque des revendications précédentes, **caractérisée en ce que** la buse de combustible (100) est configurée comme un composant moulé par centrifugation.

7. Procédé de fabrication d'une buse de combustible (100), en particulier d'une buse de combustible (100) selon l'une quelconque des revendications précédentes, pour un brûleur pour brûler un combustible particulaire, en particulier un combustible pulvérulent contenant du carbone, tel que du charbon ou de la biomasse, dans lequel la buse de combustible (100) est formée comme une partie moulée comportant une partie de tuyau de combustible (110) à être associée à un tuyau de combustible ou à un tuyau d'air primaire (200) du brûleur et une partie d'ouverture (120) reliée d'un seul tenant à la partie de tuyau de combustible (110) et prévue pour former une région d'ouverture (210) du tuyau de combustible ou du tuyau d'air primaire (200), dans lequel
- dans une première étape de fabrication, la buse de combustible (100) est moulée comme un composant intégral avec une partie d'ouverture (120) formée comme une rainure de déviation d'air s'élargissant de manière conique dans la direction de l'extrémité côté ouverture (121) radialement vers l'extérieur et avec une bague de stabilisation dirigée radialement vers l'intérieur à l'extrémité côté ouverture (121) de la partie d'ouverture (120) et munie, en particulier, de dents (151),
**caractérisé en ce que**
- dans une deuxième étape de fabrication suivant la première étape de fabrication, des évidements circulaires (161) sont percés le long de la circonférence de la buse de combustible (100) dans la partie de tuyau de combustible (110) traversant la paroi matérielle de la buse de combustible (100), et
- dans une troisième étape de fabrication suivant la deuxième étape de fabrication, à partir des évidements circulaires (161) percés dans la partie de tuyau de combustible (110), des fentes d'expansion (160) sous forme d'incisions traversant et sectionnant la paroi matérielle de la buse de combustible (100) dans la direction radiale sont découpées dans la direction d'une extrémité côté ouverture (121) de la buse de combustible (100) et traversant et sectionnant une face d'extrémité côté ouverture (122) de la buse de combustible (100) .

8. Brûleur pour la combustion de combustible particulaire, en particulier de combustible pulvérulent contenant du carbone tel que du charbon ou de la biomasse, comportant une buse de combustible (100) selon la revendication 1, dans lequel le brûleur comprend un tuyau de combustible ou tuyau d'air primaire (200) et un tuyau d'enveloppe ou tuyau d'air secondaire entourant coaxialement le tuyau de combustible ou tuyau d'air primaire (200), le tuyau de combustible ou tuyau d'air primaire (200) débouchant dans la buse de combustible (100) et étant associé à la partie de tuyau de combustible (110).

9. Brûleur selon la revendication 8, **caractérisé en ce que** la partie de tuyau de combustible (110) de la buse de combustible (100) comprend une extrémité côté tuyau de combustible (111) et le tuyau de combustible ou tuyau d'air primaire (200) est relié, en particulier soudé, à l'extrémité côté tuyau de combustible (111) de la partie de tuyau de combustible (110).

10. Brûleur selon la revendication 8 ou 9, **caractérisé en ce que** la buse de combustible (100) est configurée selon l'une quelconque des revendications 2 à 6.
